# FASCICULE DE BREVET EUROPEEN

(11) **EP 0 467 798 B1**
(45) Date de publication et mention de la délivrance du brevet: **25.01.1995**
(21) Numéro de dépôt: 91420235.3
(22) Date de dépôt: 09.07.1991
(51) Int. Cl.: H01R 43/02, H01H 1/58

(54) **Procédé de connexion par soudage d'un conducteur flexible à un doigt de contact, et doigt de contact**
Verfahren zum Anschweissen eines flexiblen Leiters an einen Kontaktfinger, und Kontaktfinger
Process for making a welded connection between a flexible conductor and a contact finger, and contact finger

(30) Priorité: 19.07.1990 FR 9009359
(43) Date de publication de la demande: 22.01.1992
(73) Titulaire: MERLIN GERIN, F-38240 Meylan (FR)
(72) Inventeur: Favre-Tissot, Jean-Paul, F-38050 Grenoble Cedex (FR); Fevrier, Georges, F-38050 Grenoble Cedex (FR)
(74) Mandataire: Hecké, Gérard

(56) Documents cités:
- EP-A- 0 148 051
- EP-A- 0 297 985

## Description

L'invention est relative à un procédé de connexion par soudage d'un conducteur flexible, notamment une tresse en cuivre, à l'extrémité postérieure d'un doigt de contact réalisé en un matériau de bonne conductibilité électrique, notamment en cuivre, à partir d'un empilage côte à côte de deux lamelles élémentaires de profils extérieurs identiques, et réunies entre elles à la partie antérieure par une pastille de contact commune.

Le document EP-A- 0 148 051 décrit un dispositif de contacts électriques multiple pour disjoncteurs à fortes intensités, dans lequel chaque doigt de contact comporte une paire de lamelles identiques et accolées côte à côte. L'extrémité postérieure de chaque lamelle est pourvue d'une entaille pour autoriser la fixation de la tresse. Cet assemblage s'effectue par une première opération d'insertion mécanique à chaud du bout de la tresse dans les deux entailles traversant totalement la largeur du doigt, suivie d'une deuxième opération de brasage par apport d'étain. Une troisième opération de surfaçage est ensuite nécessaire pour enlever les particules indésirables dues au brasage. Cette dernière opération est effectuée manuellement au moyen d'un pinceau de nettoyage, dont le passage doit être opéré directement après le brasage lorsque les deux surfaces opposées de la liaison sont encore chaudes. L'extrémité opposée de la tresse est introduite dans des encoches d'une plage d'amenée de courant puis soudée par résistance après déformation locale des dents délimitant les encoches.

Un premier objet de l'invention consiste à perfectionner le procédé d'assemblage d'une tresse à un doigt de contact.

Le procédé selon l'invention est caractérisé en ce que :
- l'extrémité de la tresse est compactée pour obtenir un bout rigide de forme complémentaire à celle d'une encoche semi-ouverte pratiquée dans la première lamelle, le bout ayant une épaisseur légèrement supérieure à l'épaisseur de la première lamelle;
- le doigt de contact est positionné à plat du côté de la deuxième lamelle sur l'électrode fixe d'une presse de soudage, l'encoche de la première lamelle délimitant un logement de réception avec la face plane juxtaposée de la deuxième lamelle;
- le bout est ensuite chauffé par résistance et incrusté par compression à chaud dans le logement au moyen de l'électrode mobile après blocage préalable des chants opposés du doigt de contact au niveau de la zone de liaison, l'effet de blocage mécanique s'exerçant perpendiculairement au sens de compression et de passage du courant de soudagepour éviter une déformation locale des lamelles (12, 14).

L'assemblage par soudage à résistance est effectué en une seule opération sans apport de brasure. L'opération additionnelle de surfaçage est supprimée,étant donné que l'emploi d'électrodes à faces d'appui planes évite la déformation locale des lamelles et tout dépassement de matière dans la zone de liaison soudée.

Le surplus de cuivre dû à la surépaisseur du bout compacté de la tresse est compensé automatiquement dans la liaison lors de l'opération d'incrustation à chaud. La réduction de surplus est obtenue soit par écrasement maximum des spires du bout compacté de la tresse, soit par report du cuivre fondu dans une lumière de refoulement pratiquée dans la deuxième lamelle.

Un deuxième objet de l'invention concerne la réalisation d'un doigt de contact à plusieurs lamelles et à tresse de liaison pour un disjoncteur à fortes intensités. Le soudage de la tresse est opéré dans un demi-logement délimité par une encoche semi-ouverte de la première lamelle et la face plane juxtaposée de la deuxième lamelle. La présence dans la deuxième lamelle d'une lumière de refoulement au droit de l'encoche de la première lamelle permet d'absorber l'excès de cuivre lors de l'incrustation à chaud du bout compacté de la tresse dans le logement de réception. La surface de la lumière est inférieure à celle de l'encoche. Il en résulte un ancrage supplémentaire qui renforce la résistance de la liaison soudée.

D'autres avantages et caractéristiques ressortiront plus clairement de la description qui va suivre, de deux modes de réalisation de l'invention, donnés à titre d'exemples non limitatifs, et représentés aux dessins annexés dans lesquels:
- la figure 1 est une vue schématique en élévation d'un doigt de contact à double lamelle connecté à une tresse de liaison;
- la figure 2 montre une vue en plan de la figure 1;
- la figure 3 représente une vue partielle de la partie postérieure du doigt de contact de la figure 1, avant le soudage de la tresse;
- les figures 4 et 5 montrent respectivement la deuxième et la première lamelles du doigt de contact de la figure 3;
- la figure 6 est une vue de profil de droite de la figure 3;
- les figures 7 à 11 sont des vues identiques respectives des figures 1 à 6 d'une variante de réalisation;
- la figure 12 illustre schématiquement la presse à souder avant l'opération de soudage de la tresse sur le doigt de contact;
- la figure 13 est une vue schématique en plan de la presse de la figure 12, au début de la phase de soudage.

Sur les figures, un doigt de contact 10 mobile d'un appareil de coupure de courant à basse tension, notamment un disjoncteur électrique de fortes intensités, est formé par un empilage côte à côte de deux lamelles 12,14 élémentaires, ayant des profils extérieurs identiques. Chaque lamelle 12,14 est découpée dans une bande de cuivre, présentant une épaisseur voisine de deux millimètres. Un orifice 16 circulaire est ménagé dans chaque lamelle 12,14 pour autoriser le montage du doigt 10 sur un axe transversal de pivotement. L'assemblage des première et deuxième lamelles 12,14 élémentaires est opéré par fixation d'une pastille de contact 18 à la partie antérieure, et par connexion du bout 21 d'une tresse 20 souple à la partie postérieure du doigt 10. L'autre extrémité 22 de la tresse 20 est destinée à être raccordée à une plage d'amenée de courant (non représentée).

La fixation de la pastille de contact 18 à base d'argent sur les chants inférieures des lamelles 12,14 s'effectue au moyen d'une opération de brasage ou soudage par résistance, décrite en détail dans le brevet français 2.541.520.

La tresse 20 souple est réalisée en cuivre, et le bout 21 est mis en forme par une opération de compactage et de cisaillage pour obtenir un embout rectangulaire rigide non étamé. Cette opération de compactage de la tresse 20 est réalisée par une machine spéciale.

La partie postérieure de la première lamelle 12 est équipée d'une encoche 24 semi-ouverte coopérant avec la partie plane juxtaposée de la deuxième lamelle 14 pour définir un logement 25 de réception du bout 21 à raccorder.

L'encoche 24 et le bout 21 présentent des formes rectangulaires conjuguées, et la profondeur du logement 25 correspond sensiblement à l'épaisseur de la lamelle 12 (voir figure 6 et 11). Par contre l'épaisseur h du bout 21 compacté de la tresse 20 (voir figure 12) est légèrement supérieure à la profondeur du logement 25, c'est à dire à l'épaisseur de la lamelle 12.

Les figures 1 à 6 et 7 à 11 montrent deux modes de réalisation de doigt de contact 10 pour deux calibres différents de disjoncteurs.

Pour le calibre inférieur des figures 1 à 6, la tresse 20 possède une section réduite, et toute la partie postérieure de la deuxième lamelle 14 au-delà de l'orifice 16, est massive.

Pour la calibre supérieur des figures 7 à 11, la section double de la tresse 20 nécessite une encoche 24 plus grande dans la première lamelle 12. Dans ce cas, une lumière 26 oblongue de refoulement (figures 8 et 9) est ménagée entre l'extrémité postérieure de la deuxième lamelle 14 et l'orifice 16, pour améliorer la liaison entre le tresse 20 et le doigt 10 lors de l'opération de soudage. La forme de cette lumière 26 peut être différente, ou comporter une pluralité de trous. En position accolée des deux lamelles 12,14 (figure 8), la lumière 26 de la deuxième lamelle 14 est disposée au voisinage d'un plan passant par le fond de l'encoche 24 de la première lamelle 12. La longueur de la lumière 26 correspond sensiblement à la largeur de l'encoche 24.

En se référant plus particulièrement aux figures 12 et 13, qui illustrent la phase initiale du procédé de soudage de la tresse 20 au doigt de contact 10, on remarque que le bout 21 compacté de la tresse 20 est positionné entre l'électrode mobile 30 d'une presse de soudage 31 par résistance, et l'encoche 24 de la première lamelle 12 du doigt 10. La deuxième lamelle 14 de ce dernier prend appui à plat sur l'électrode fixe 32, tel que l'axe des orifices 16 s'étend verticalement selon la direction de déplacement de l'électrode mobile 30. Les formes complémentaires du bout 21 et de l'encoche 24 autorisent l'encastrement à froid ou à chaud respectivement avant et pendant l'opération de soudage.

Dans l'exemple de la figure 12, le bout 21 s'étend parallèlement à la lamelle 12 et se trouve en saillie au-dessus de l'encoche 24. Le mouvement de descente selon la flèche F1 de l'électrode mobile 30 provoque, d'abord un rapprochement progressif de deux mors 34,36 de serrage de la presse de soudage sur les chants du doigt de contact 10, puis l'incrustation à chaud du bout 21 dans le logement 25 par effet de compression mécanique et de chauffage électrique par passage d'un courant de soudage. Le blocage du doigt de contact 10 par l'action des mors 34,36 de serrage sur les chants opposés des lamelles 12,14 (flèche F2, Figure 13), s'effectue à la partie postérieure du doigt 10 pour éviter la déformation locale des lamelles 12,14 pendant l'opération de soudage. La force de blocage F2 des mors 34,36 s'exerce transversalement selon une direction perpendiculaire au déplacement de l'électrode mobile 30. Le soudage par résistance de la tresse 20 en cuivre sur le doigt de contact 10 en cuivre s'opère sans apport de métal de brasure (étain), et sans recuit. La configuration plane des deux électrodes 30,32 contribue à obtenir après soudage des surfaces latérales lisses au niveau de la zone de liaison, ne nécessitant aucune opération additionnelle de surfaçage ou de nettoyage du doigt de contact 10.

Le surplus de cuivre dû à la surépaisseur du bout 21 compacté de la tresse 20 est réduit automatiquement lors de l'incrustation à chaud réalisée par la presse de soudage:
- soit par écrasement maximum des spires du bout 21 de tresse compacté (cas figures 1 à 6);
- soit par report de cuivre fondu dans la lumière 26 de la deuxième lamelle 14 juxtaposée (cas figures 7 à 11) permettant d'obtenir un effet d'agrippage supplémentaire qui améliore la résistance à la traction de la liaison soudée.

Les mors de serrage 34,36 de la presse de soudage sont avantageusement réalisés en molybdène, et sont agencés pour dériver une fraction de courant circulant dans les électrodes 30,32.

Ce procédé de soudage d'une tresse en cuivre sur un contact en cuivre, sans apport de métal de brasure, est avantageusement utilisé pour des contacts multiples de pôles au-dessus de 1000A.

## Revendications

1. Procédé de connexion par soudage d'un conducteur flexible, notamment une tresse (20) en cuivre, à l'extrémité postérieure d'un doigt de contact (10) réalisé en un matériau de bonne conductibilité électrique, notamment en cuivre, à partir d'un empilage côte à côte de deux lamelles (12,14) élémentaires de profils extérieurs identiques, et réunies entre elles à la partie antérieure par une pastille de contact (18) commune, caractérisé en ce que :
- l'extrémité de la tresse (20) est compactée pour obtenir un bout (21) rigide de forme complémentaire à celle d'une encoche (24) semi-ouverte pratiquée dans la première lamelle (12), le bout (21) ayant une épaisseur (h) légèrement supérieure à l'épaisseur de la première lamelle (12);
- le doigt de contact (10) est positionné à plat du côté de la deuxième lamelle (14) sur l'électrode fixe (32) d'une presse de soudage (31), l'encoche (24) de la première lamelle (12) délimitant un logement (25) de réception avec la face plane juxtaposée de la deuxième lamelle (14);
- le bout (21) est ensuite chauffé par résistance et incrusté par compression à chaud dans le logement (25) au moyen de l'électrode mobile (30) après blocage préalable des chants opposés du doigt de contact (10) au niveau de la zone de liaison, l'effet de blocage mécanique s'exerçant perpendiculairement au sens de compression et de passage du courant de soudage pour éviter une déformation locale des lamelles (12, 14).

2. Procédé de connexion selon la revendication 1, caractérisé en ce qu'on utilise des électrodes (30,32) à faces d'appui planes pour obtenir des surfaces latérales complémentaires au niveau de la zone de liaison sans dépassement de matière après l'opération de soudage réalisée sans apport de brasure, et que le surplus de cuivre dû à la surépaisseur du bout (21) compacté de la tresse (20) est compensé automatiquement dans la liaison lors de l'opération d'incrustation à chaud.

3. Procédé de connexion selon la revendication 2, caractérisé en ce que le surplus de cuivre est réduit par écrasement maximum de spires du bout (21) compacté.

4. Procédé de connexion selon la revendication 2, caractérisé en ce que le surplus de cuivre est compensé par report dans une lumière (26) de la deuxième lamelle (14) juxtaposée, engendrant un effet d'agrippage supplémentaire pour améliorer la résistance à la traction de la liaison soudée.

5. Doigt de contact électrique, notamment pour un disjoncteur à fortes intensités, comprenant un empilage côte à côte de deux lamelles (12,14) élémentaires de profils extérieurs identiques et réalisées en matériau bon conducteur de l'électricité, assemblées à la partie antérieure par une pastille de contact 18, et à l'extrémité postérieure par une tresse (20) de liaison, caractérisé en ce que la première lamelle (12) est dotée d'une encoche (24) semi-ouverte coopérant avec la face plane juxtaposée de la deuxième lamelle (14) pour définir un logement (25) de réception d'un bout (21) compacté de la tresse (20), ledit bout étant incrusté à chaud dans le logement (25) par soudage sous-pression, sans déformation locale des lamelles (12,14).

6. Doigt de contact électrique selon la revendication 5, caractérisé en ce que la deuxième lamelle (14) comporte une lumière (26) de refoulement disposée au droit de l'encoche (24) pour autoriser le transfert de cuivre fondu lors de l'opération de soudage, la surface de la lumière (26) étant inférieure à celle de l'encoche (24).

7. Doigt de contact électrique selon la revendication 6, caractérisé en ce que la lumière (26) est située au voisinage du fond de l'encoche (24) pour former un ancrage supplémentaire de la liaison soudée.

## Patentansprüche

1. Schweissverfahren zur Verbindung eines flexiblen Leiters, insbesondere eines Kupfer-Leiterbands (20), mit dem rückwärtigen Ende eines Kontaktfingers (10), der aus einem Werkstoff mit guter elektrischer Leitfähigkeit, insbesondere aus Kupfer, besteht und aus zwei mit ihren Seitenflächen aufeinandergelegten Grundlamellen (12, 14) zusammengesetzt ist, die identische Außenkonturen aufweisen und durch ein gemeinsames Kontaktplättchen (18) an der Vorderseite miteinander verbunden sind, dadurch gekennzeichnet, daß
- das Ende des Leiterbands (20) verdichtet ist, um ein starres Anschlußende (21) zu bilden, dessen Form derjenigen der in der ersten Lamelle (12) ausgebildeten halboffenen Aussparung entspricht, wobei das Anschlußende (21) eine geringfügig größere Dicke (h) aufweist als die erste Lamelle (12);
- der Kontaktfinger (10) mit der Außenseite der zweiten Lamelle (14) flach auf die feststehende Elektrode (32) einer Schweisspresse (31) aufgelegt wird, wobei die Aussparung (24) der ersten Lamelle (12) zusammen mit der darunterliegenden ebenen Fläche der zweiten Lamelle (14) einen Aufnahmesitz (25) bildet;
- das Anschlußende (21) anschließend durch Stromwärme erhitzt und nach dem in Höhe der Verbindungszone erfolgenden Festspannen der einander gegenüberliegenden Außenkanten der Kontaktfinger (10) mit Hilfe der beweglichen Elektrode (30) durch Warmpressen in den Aufnahmesitz eingepreßt wird, wobei die Wirkrichtung der mechanisch aufgebrachten Spannkraft rechtwinklig zur Einpreßrichtung bzw. zur Flußrichtung des Schweissstroms verläuft, um eine örtliche Verformung der Lamellen (12, 14) zu verhindern.

2. Verbindungsverfahren nach Anspruch 1, dadurch gekennzeichnet, daß Elektroden (30, 32) mit flachen Auflageflächen verwendet werden, um zusätzliche Seitenflächen in Höhe der Verbindungszone zu erhalten, wobei nach dem ohne Lotzufuhr durchgeführten Schweissvorgang keine Materialüberstände entstehen, und daß der aufgrund der größeren Dicke des verdichteten Anschlußendes (21) des Leiterbands (20) vorhandene Kupferüberschuß während des Warmpressens in der Verbindung automatisch ausgeglichen wird.

3. Verbindungsverfahren nach Anspruch 2, dadurch gekennzeichnet, daß die Verminderung des Kupferüberschusses durch maximales Zusammenpressen der Leiterfasern des verdichteten Anschlußendes (21) erfolgt.

4. Verbindungsverfahren nach Anspruch 2, dadurch gekennzeichnet, daß die Verminderung des Kupferüberschusses durch Abführung in eine in der zweiten Lamelle (14) ausgebildete Auffangöffnung (26) erfolgt, wodurch eine zusätzliche Verankerung erreicht wird, um die Zugfestigkeit der Schweissverbindung zu erhöhen.

5. Finger eines elektrischen Kontakts, insbesondere zum Einsatz in einem Leistungsschalter für hohe Nennströme, der zwei mit ihren Seitenflächen aufeinandergelegte Grundlamellen (12, 14) umfaßt, die identische Außenkonturen aufweisen, aus einem Werkstoff mit guter elektrischer Leitfähigkeit bestehen sowie an der Vorderseite durch ein Kontaktplättchen (18) und an der Rückseite durch ein Verbindungs-Leiterband (20) miteinander verbunden sind, dadurch gekennzeichnet, daß die erste Lamelle (12) eine halboffene Aussparung (24) aufweist, die mit der dahinterliegenden ebenen Fläche der zweiten Lamelle (14) zusammenwirkt, um einen Aufnahmesitz (25) für ein verdichtetes Anschlußende (21) des Leiterbands (20) zu bilden, wobei das genannte Anschlußende durch Warmpressen unter Druck in den Aufnahmesitz (25) eingeschweisst wird, ohne daß sich die Lamellen (12, 14) örtlich verformen.

6. Finger eines elektrischen Kontakts nach Anspruch 5, dadurch gekennzeichnet, daß die zweite Lamelle (14) eine senkrecht zur Aussparung (24) angeordnete Auffangöffnung (26) aufweist, um die Abführung des während des Schweissvorgangs geschmolzenen Kupfers zu ermöglichen, wobei die Auffangöffnung (26) eine kleinere Oberfläche aufweist als die Aussparung (24).

7. Finger eines elektrischen Kontakts nach Anspruch 6, dadurch gekennzeichnet, daß die Auffangöffnung (26) in der Nähe des Grunds der Aussparung (24) angeordnet ist, um eine zusätzliche Verankerung der Schweissverbindung zu bilden.

## Claims

1. A connection process by welding of a flexible conductor, notably a braided copper strip (20), to the rear end of a contact finger (10) made of a material with good electrical conductibility, notably copper, from side by side stacking of two elementary blades (12, 14) of identical external profile joined together at the rear part by a common contact pad (18), characterized in that :
- the end of the braided strip (20) is compacted to obtain a rigid end (21) of complementary shape to that of a semi-open notch (24) made in the first blade (12), the end (21) having a thickness (h) slightly greater than the thickness of the first blade (12);
- the contact finger (10) is positioned flat on the second blade (14) side on the fixed electrode (32) of a welding press (31), the notch (24) of the first blade (12) limiting a housing (25) with the juxtaposed flat face of the second blade (14);
- the end (21) is then resistance heated and incrusted by hot compression in the housing (25) by means of the mobile electrode (30), the opposite edges of the contact finger (10) having being previously blocked at the level of the connection zone, the mechanical blocking effect being exerted perpendicularly to the direction of compression and welding current flow to prevent local deformation of the blades (12, 14).

2. The connection process according to claim 1, characterized in that electrodes (30, 32) with flat bearing faces are used to obtain complementary lateral surfaces at the connection zone level without overspill of material after the welding operation performed without addition of solder, and that the excess copper due to the overthickness of the compacted end (21) of the braided strip (20) is compensated automatically in the connection when the hot incrustation operation is performed.

3. The connection process according to claim 2, characterized in that the excess copper is reduced by maximum crushing of the turns of the compacted end (21).

4. The connection process according to claim 2, characterized in that the excess copper is compensated by being removed to an aperture (26) of the second juxtaposed blade (14), generating an additional gripping effect to improve the tensile strength of the welded connection.

5. An electrical contact finger, notably for a high current circuit breaker, comprising side by side stacking of two elementary blades (12, 14) having identical external profiles and made of a good electrical conducting material, assembled at the rear by a contact pad (18), and at the rear end by a connecting strip (20), characterized in that the first blade (12) is provided with a semi-open notch (24) cooperating with the juxtaposed flat surface of the second blade (14) to define a housing (25) receiving a compacted end (21) of the braided strip (20), said end being hot incrusted in the housing (25) by welding under pressure, without local deformation of the blades (12, 14).

6. The electrical contact finger according to claim 5, characterized in that the second blade (14) comprises an overspill aperture (26) located facing the notch (24) to enable the molten copper to be transferred during the welding operation, the surface of the aperture (26) being smaller than that of the notch (24).

7. The electrical contact finger according to claim 6, characterized in that the aperture (26) is located in proximity to the bottom of the notch (24) to form an additional securing of the welded connection.
